# EUROPÄISCHE PATENTSCHRIFT

(11) **EP 2 252 831 B1**
(45) Veröffentlichungstag und Bekanntmachung des Hinweises auf die Patenterteilung: **08.05.2013**
(21) Anmeldenummer: 09716501.3
(22) Anmeldetag: 13.02.2009
(51) Int. Cl.: F23C 7/00, F23D 14/02, F23D 14/82, F23R 3/28

(54) **BRENNERANORDNUNG SOWIE ANWENDUNG EINER SOLCHEN BRENNER-ANORDNUNG**
BURNER ARRANGEMENT, AND USE OF SUCH A BURNER ARRANGEMENT
ENSEMBLE BRÛLEUR ET SON UTILISATION

(30) Priorität: 07.03.2008 CH 349082008
(43) Veröffentlichungstag der Anmeldung: 24.11.2010
(73) Patentinhaber: Alstom Technology Ltd, 5400 Baden (CH)
(72) Erfinder: CARRONI, Richard, 5443 Niederrohrdorf (CH); RIEKER, Marcel, 5013 Niedergösgen (CH); EROGLU, Adnan, 5417 Untersiggenthal (CH); SCHAER, Heinz, 5242 Birr (CH)
(86) Internationale Anmeldenummer: PCT/EP2009/051695
(87) Internationale Veröffentlichungsnummer: WO 2009/109452

(56) Entgegenhaltungen:
- EP-A- 0 671 590
- EP-A- 0 833 105
- EP-A- 0 918 190
- EP-A- 0 994 300
- EP-A- 1 873 455
- WO-A-2006/069861
- DE-A1- 19 654 116
- US-A- 4 292 801

## Beschreibung

### Technisches Gebiet

Die vorliegende Erfindung bezieht sich auf das Gebiet der Verbrennungstechnik. Sie betrifft eine Brenneranordnung gemäss dem Oberbegriff des Anspruchs 1.

### Stand der Technik

In stationären Gasturbinenanlagen werden Vormischbrenner des Typs AEV eingesetzt (AEV = Advanced Environmental Vortex) Ein solcher Vormischbrenner geht aus EP-0 704 657 A2 hervo. Ebenso die seither angemeldeten weiteren Entwicklungen dieses Vormischbrenners, beispielsweise EP-0 913 630 A1, US-6,045,351, WO-A1-2006/048405 EP- 0833105-A2 und EP- 0994300-A1. Zum besseren Verständnis wird die Beleuchtung der Situation anhand der Fig. 1 dieser Anmeldung so gehalten, dass die Bezugszeichen mitaufgeführt werden. Der gemäss Fig. 1 ersichtliche Vormischbrenner 11 ist kopfseitig mit einem Drallerzeuger bestückt und umfasst stromab ein Mischrohr 13, das seinerseits in eine Brennkammer 14 mündet. Diese Brenneranordnung 10 erstreckt sich entlang einer Achse 15. Das im Vormischbrenner 11 erzeugte Luft/Brennstoff-Gemisch 12 wird zwischen den Teilkegelschalen tangential eingedüst, womit sich eine Drallströmung bildet, welche dann im nachfolgenden Mischrohr 13 seine vollständige Durchmischung, mit dem eingebrachten Brennstoff F erfährt. Der Brennstoff 25 kann nicht nur zu dem Drallerzeuger geleitet werden, sondern nach Bedarf wird eine Teilmenge 25' des Brennstoffes F in das Mischrohr 13 eingebracht.

Eine zusätzliche Komponente dieser Brenneranordnung 10 ist ein im Mischrohr 13 angeordneter Film-Luftring 16 (in Fig. 1 durch den gestrichelten Kasten markiert), dessen Aufgabe darin besteht, die wandnahen Strömungsschichten im Mischrohr energetisch so aufzuladen, dass der in dieser Region befindliche oder dort haftende Brennstoff keine Rückzündung verursachen kann.

Wie aus der oben genannten Druckschrift (siehe die dortige Fig. 1) zu entnehmen ist, sind in dem bekannten Film-Luftring zwei ringförmige Reihen von Löchern in axialer Richtung hintereinander angeordnet, deren Löcher in Anzahl, Durchmesser und räumlicher Orientierung gewisse Vorgaben erfüllen. Mit diesen Lochreihen wird ein vorgegebener Luftdurchsatz erzielt, der in etwa 1 % des gesamten Luftdurchsatzes des Brenners beträgt.

Wenn andere Brennstoffe als Erdgas in einer solchen Brenneranordnung verbrannt werden, wird der Brennstoff häufig in Bereichen niedriger Strömungsgeschwindigkeit in Wandnähe des Mischrohrs 13 eingefangen. Dies verursacht dann eine Rückzündung in den Vormischbrenner 11:
- Bei trockenem Öl: Hochdruck-Verbrennungstests haben bei bestimmten Betriebsbedingungen gezeigt, dass Öl auf die Wände des Mischrohres trifft.
- Bei H2-reichen Brennstoffen: LIF-Tests und Verbrennungstests bei 1 atm haben bestätigt, dass die vergleichsweise geringe Dichte dieser Brennstoffe (insbesondere, da sie sich auf höheren Temperaturen von typischerweise 150 - 350 °C befinden) eine geringe Durchdringungstiefe und ein hohes Risiko bedeuten, dass der Brennstoff wieder an den Wänden des Mischrohres haftet.

Die Erfahrungen bei der Entwicklung von Brennern für trockenes Öl und H2-reiche Brennstoffe haben darauf hingedeutet, dass es nützlich sein könnte, die Menge der Filmluft zu erhöhen, um die wandnahen Grenzschichten energetisch weiter aufzuladen (d.h. die lokalen Strömungsgeschwindigkeiten zu erhöhen) und so das Risiko einer Rückzündung zu vermeiden. Des Weiteren dadurch, dass die wandnahe Brennstoff-Konzentration minimiert wird. Dies könnte normalerweise dadurch erreicht werden, dass der Querschnitt der Löcher im Film-Luftring 16 vergrössert wird (d.h. die Löcher auf grössere Durchmesser aufgebohrt werden). Dies führt jedoch zu stärkeren Luftstrahlen, die den Hauptstrom im Mischrohr durchdringen und nicht länger einen wandnahen Film erzeugen. Dies ist aus zwei Gründen kontraproduktiv:
- Die wandnahe Grenzschicht wird nicht länger energetisch aufgeladen, so dass die daraus resultierenden geringeren lokalen Geschwindigkeiten das Auftreten von Rückzündungen fördern.
- Die stärkeren Luftstrahlen durchdringen den Hauptstrom und erzeugen starke Turbulenzen und eine Wirbelschleppe. Brennstoff, der in diesen Wirbeln eingefangen wird, hat durch die dort vorhandenen lokalen niedrigen Geschwindigkeiten eine stark verlängerte Verweilzeit im Mischrohr und kann entsprechend leicht zünden und so zu einer Rückzündung führen.

### Darstellung der Erfindung

Es ist daher Aufgabe der Erfindung, eine Brenneranordnung mit Mischvorrichtung zu schaffen, welche die Nachteile bekannter Brenneranordnungen vermeidet und insbesondere auf einfache Weise Rückzündungen beim Einsatz hoch-reaktiver, vorzugsweise H2-reicher, Brennstoffe, sicher verhindert.

Die Aufgabe wird durch die Gesamtheit der Merkmale des Anspruchs 1 gelöst. Wesentlich für die Erfindung ist ein in der Mischvorrichtung angeordneter Film-Luftring zur Erzeugung bzw. Verstärkung eines wandnahen Luftfilms, der sich dadurch auszeichnet, dass er wenigstens einen zur Achse konzentrischen Ringspalt zur Eindüsung von Luft aufweist. Durch den Einsatz eines Ringspalts wird ein breiter ebener Luftstrahl erzeugt, der gegenüber den durch Löcher erzeugten runden Luftstrahlen eine geringere Eindringtiefe in die Hauptströmung hat und sich leichter an die Wände des Mischrohrs anschmiegt.

Eine Ausgestaltung der Erfindung ist dadurch gekennzeichnet, dass in Richtung der Achse mehrere konzentrische Ringspalte hintereinander angeordnet sind. Hierdurch kann die Durchflussrate der eingedüsten Luft vergrössert werden, ohne dass die Eindringtiefe zunimmt. Bei einer Ausführungsvariante sind die Ringspalte in axialer Richtung untereinander gleich beabstandet und weisen alle dieselbe Spaltbreite (Schlitzbreite) auf, allerdings ist dies nicht zwingend zu verstehen, denn der Abstand zwischen den Schlitzen muss nicht konstant sein. Innerhalb eines Brenners können die Schlitzbreiten veränderbar gestaltet werden, um lokal eine gewollte Filmluftschicht zu bewerkstelligen.

Der Einfluss der eingedüsten Luft auf die Randschichten in der Mischvorrichtung wird dadurch weiter erhöht, dass gemäss einer anderen Ausgestaltung der Erfindung die Ringspalte in Strömungsrichtung geneigt ausgebildet sind.

Besonders einfach ist der Aufbau, wenn der Film-Luftring aus einer Mehrzahl von in axialer Richtung hintereinander angeordneten Ringelementen aufgebaut ist, die zur Bildung der Ringspalte mittels über den Umfang verteilt angeordneten Stützelementen auf Abstand gehalten werden.

Eine andere Ausgestaltung der Erfindung ist dadurch gekennzeichnet, dass in dem Ringspalt bzw. den Ringspalten zweite Mittel zur Erzeugung einer tangentialen Komponente im durch die Ringspalte in die Mischvorrichtung austretenden Luftstrom vorgesehen sind, wobei die zweiten Mittel vorzugsweise schräg verlaufende Nuten in den die Ringspalte begrenzenden Wänden umfassen. Hierdurch kann der eingedüsten Luft auf einfache Weise ein Drall mitgegeben werden, der sich vorteilhaft auf die Beeinflussung der Randschichten der Strömung auswirkt.

Die Mischvorrichtung ist als zylindrisches Mischrohr ausgebildet und die Brenneranordnung umfasst einen Vormischbrenner, insbesondere in Form eines Doppelkegelbrenners, wobei das Mischrohr am Ausgang des Vormischbrenners angeordnet ist.

Was die Ausgestaltung des Vormischbrenners betrifft, ist es ohne weiteres möglich, auch ein solcher ohne den zwischen Drallerzeuger und Mischrohr wirkenden Übergangsabschnitt vorzusehen. Ein solcher Vormischbrenner geht aus EP-A1-0 321 809 hervor.

Eine weitere Ausgestaltung eines Vormischbrenners sieht vor, zwischen Drallerzeuger und Mischrohr Übergangskanäle vorzusehen, welche die Überführung einer im Drallerzeuger sich bildende Drallströmung in den stromab dieser Übergangskanäle nachgeschalteten Durchflussquerschnitt des Mischrohres übernehmen. Eine solche Ausgestaltung geht aus EP-0 704 657 A1 hervor.

Eine weitere Ausgestaltung des Vormischbrenners sieht vor, ein zylindrisches oder quasi-zylindrisches Rohr vorzusehen, welches aus Teilschalen besteht, und in welches der Verbrennungsluftstromes über tangential angeordnete Lufteintrittsschlitze oder Kanäle in den Innenraum strömt. Die erwünschte Drallbildung des Verbrennungsluftstromes zur Maximierung der angestrebten Vormischung mit mindestens einem an passender Stelle eingedüsten Brennstoff wird durch einen in Strömungsrichtung konisch oder quasi-konisch verlaufenden Innenkörper erreicht resp. mitbewerkstelligt. Eine solche Ausgestaltung geht beispielsweise aus EP-0 777 081 A1 hervor.

Die erfindungsgemässe Brenneranordnung wird mit Vorteil zum Betrieb einer Gasturbinenanlage mit mindestens einer Brennkammer eingesetzt.

Die erfindungsgemässe Brenneranordnung kann mit besonderem Vorteil in einer, insbesondere mit hoch-reaktiven Brennstoffen betriebenen Gasturbine angewendet werden.

Im folgenden wird anhand der Zeichnungen Ausführungsbeispiele der Erfindung näher erläutert. Alle für das unmittelbare Verständnis der Erfindung nicht wesentlichen Merkmale sind weggelassen worden. Gleiche Elemente sind in den verschiedenen Figuren mit den gleichen Bezugszeichen versehen. Die Strömungsrichtung der verschiedenen Medien ist mit Pfeilen angegeben,

### Kurze Erläuterung der Figuren

Die Erfindung soll nachfolgend anhand von Ausführungsbeispielen im Zusammenhang mit der Zeichnung näher erläutert werden. Es zeigen
- Fig. 1: in einer stark vereinfachten Darstellung eine bekannte Brenneranordnung mit Vormischbrenner und nachfolgendem Mischrohr, das einen Film-Luftring aufweist und
- Fig. 2: den Aufbau eines mit Ringspalten arbeitenden Film-Luftrings gemäss einem bevorzugten Ausführungsbeispiel der Erfindung.

### Wege zur Ausführung der Erfindung

Fig. 2 zeigt ein bevorzugtes Ausführungsbeispiel des neu vorgeschlagenen Aufbaus eines Film-Luftrings 16 für eine Brenneranordnung 10 nach Fig. 1. Die neue Konstruktion soll eine grössere und stärkere Film-Luftschicht nahe den Wänden des Mischrohres 13 erzeugen. In dem Wissen, dass ebene Strahlen eine geringere Eindringtiefe als runde Strahlen haben - tatsächlich neigen ebene Strahlen in einer sich kreuzenden Strömung zum schnelleren Anhaften an den Wänden - werden die aus der WO-A1-2006/048405 bekannten Löcherreihen im Mischrohr 13 gemäss Fig. 2 durch einen oder mehrere Ringspalte 21 ersetzt, welche konzentrisch oder quasi-konzentrisch zur Achse 15 angeordnet sind. Durch die Ringspalte 21 wird Luft in Form von Ringstrahlen (23) in das Innere des Mischrohrs 13 eingedüst, wobei sich die Luftstrahlen 23 relativ leicht an die Wand des Mischrohres anlegen.

Der Gesamtquerschnitt, die Anzahl der Spalte 21, die Spaltbreite und auch der Abstand zwischen den einzelnen Spalten kann leicht verändert werden, um die Durchflussrate der eingedüsten Luft zu verändern. Besonders einfach ist dabei die Änderung der Spaltbreite. Weiterhin können die Spalte 21 in Strömungsrichtung um einen wählbaren Winkel gekippt werden, um die Anlage der Luftstrahlen 23 an die Wand des Mischrohrs 13 weiter zu verbessern.

Auch kann den ringförmigen Luftstrahlen 23 eine tangentiale Komponente (Drall) aufgeprägt werden, indem in die Wände der Spalte 21 entsprechend schräg ausgeführte Nute 24 (in Fig. 2 ist nur eine Nut 24 beispielhaft eingezeichnet) eingebracht werden.

Im Ausführungsbeispiel der Fig. 2 sind drei Spalte 21 hintereinander im gleichen Abstand und mit gleicher Spaltbreite vorgesehen. Die Spalte 21 werden gebildet durch vier axial hintereinander im Abstand er Spaltbreite angeordnete Ringelemente 17, 18, 19 und 20. Die aneinandergrenzenden Flächen der Ringelemente 17,..,20 sind dabei vorzugsweise so gestaltet und aneinander angepasst, dass sich Spalte 21 mit einer gleichförmigen Spaltbreite über die gesamte Wanddicke ergeben. Die einzelnen Ringelemente 17,..,20 werden durch lokale Stützelemente 22 auf Abstand gehalten, die über den Umfang verteilt zwischen benachbarten Ringelementen angeordnet sind. Selbstverständlich sind auch andere Herstellungsverfahren möglich.

Atmosphärische Verbrennungstests mit einer solchen Brenneranordnung haben ergeben, dass mit den Ringspalten (die gegenüber den vergleichbaren Löchern 150% mehr Luft eindüsen) eine Rückzündung über einen breiten Betriebsbereich vollständig vermieden werden konnte, wie dies auch durch Hochdrucktests bestätigt worden ist.

Der neuartige Film-Luftring gemäss der Erfindung kann bei allen Brennstoffen eingesetzt werden. Er ist jedoch besonders vorteilhaft für die reaktiveren Brennstoffe (z. B. Öl oder H2-reiche Brennstoffe), wie sie in einer stationären Gasturbinenanlage verbrannt werden. Die Technik ist jedoch nicht auf AEV-Brenner beschränkt, sondern kann auch in den Mischvorrichtungen anderer Brenner mit Erfolg eingesetzt werden.

### Bezugszeichenliste

- 10: Brenneranordnung
- 11: Vormischbrenner
- 12: Luft/Brennstoff-Gemisch
- 13: Mischrohr
- 14: Brennkammer
- 15: Achse
- 16: Film-Luftring
- 17,..,20: Ringelement
- 21: Ringspalt
- 22: Stützelement
- 23: Luftstrahl
- 24: Nut
- 25: Brennstoffeindüsung
- 25': Brennstoffeindüsung
- F: Brennstoff

## Patentansprüche

1. Brenneranordnung (10), umfassend eine sich entlang einer Achse (15) in Strömungsrichtung erstreckende, rohrförmige, in eine Brennkammer (14) mündende Mischvorrichtung (13) zum Vermischen von Brennstoff und Luft, wobei in der Mischvorrichtung (13) erste Mittel (16) zur Verhinderung einer Rückzündung des in der Mischvorrichtung (13) befindlichen Brennstoffs vorgesehen sind, welche ersten Mittel einen konzentrisch zur Achse (15) angeordneten Film-Luftring (16) zur Erzeugung bzw. Verstärkung eines wandnahen Luftfilms umfassen,
wobei die Mischvorrichtung einen Vormischbrenner (11) und ein stromab dem Vormischbrenner angeordnetes Mischrohr aufweist, wobei der Vormischbrenner im wesentlichen aus einem Drallerzeuger besteht, welcher aus mindestens zwei hohlen in Strömungsrichtung Ineinandergeschachtelten sich zu einem Körper ergänzenden Teilkegelschalen besteht,
wobei der Querschnitt des durch die hohlen Teilkegelschalen gebildeten Innenraumes in Strömungsrichtung zunimmt,
wobei die jeweiligen Längssymmetrieachsen dieser Tellkegelschalen versetzt zueinander verlaufen, dergestalt, dass die benachbarten Wandungen der Teilkegelschalen in deren Längserstreckung tangentiale Luftelntrittsschlitze oder Kanäle für die Einströmung eines Verbrennungsluftstromes in den von den Teilkegelschalen gebildeten Innenraum bilden und **dadurch gekennzeichnet, dass** der Film-Luftring (16) wenigstens einen zur Achse (15) konzentrischen oder quasi-konzentrischen Ringspalt (21) zur Eindüsung von Luft aufweist.

2. Brenneranordnung (10), umfassend eine sich entlang einer Achse (15) in Strömungsrichtung erstreckende, rohrförmige, in eine Brennkammer (14) mündende Mischvorrichtung (13) zum Vermischen von Brennstoff und Luft, wobei in der Mischvorrichtung (13) erste Mittel (16) zur Verhinderung einer Rückzündung des in der Mischvorrichtung (13) befindlichen Brennstoffs vorgesehen sind, welche ersten Mittel einen konzentrisch zur Achse (15) angeordneten Film-Luftring (16) zur Erzeugung bzw. Verstärkung eines wandnahen Luftfilms umfassen,
wobei die Mischvorrichtung einen Vormischbrenner (11) und ein stromab dem Vormischbrenner angeordnetes Mischrohr aufweist, wobei der Vormischbrenner im wesentlichen aus einem Drallerzeuger besteht, welcher aus mindestens zwei hohlen in Strömungsrichtung ineinandergeschachtelten sich zu einem Körper ergänzenden Teilschalen besteht,
wobei der Querschnitt des durch die hohlen Teilschalen gebildeten Innenraumes in Strömungsrichtung zylindrisch oder quasi-zylindrisch verläuft,
wobei die jeweiligen Längssymmetrieachsen dieser Teilschalen versetzt zueinander verlaufen, dergestalt, dass die benachbarten Wandungen der Teilschalen in deren Längserstreckung tangentiale-Lufteintrittsschlitze-oder Kanäle für die Einströmung einer Verbrennungsluft in den von den Teilschalen gebildeten Innenraum bilden, und dass der Innenraum einen Innenkörper aufweist, dessen Querschnitt in Strömungsrichtung kegelförmig oder quasikegelförmig abnimmt und **dadurch gekennzeichnet, dass** der Film-Luftring (16) wenigstens einen zur Achse (15) konzentrischen oder quasi-konzentrischen Ringspalt (21) zur Eindüsung von Luft aufweist.

3. Brenneranordnung nach Anspruch 1 oder 2,
**dadurch gekennzeichnet, dass** in Richtung der Achse (15) mehrere konzentrische oder quasi-konzentrischen Ringspalte (21) hintereinander angeordnet sind.

4. Brenneranordnung nach Anspruch 3,
**dadurch gekennzeichnet, dass** die Ringspalte (21) in axialer Richtung untereinander gleich beabstandet sind.

5. Brenneranordnung nach Anspruch 3,
**dadurch gekennzeichnet, dass** die Ringspalte in axialer Richtung ungleich und/oder variabel beabstandet sind.

6. Brenneranordnung nach einem der Ansprüche 3-5,
**dadurch gekennzeichnet, dass** die Ringspalte (21) alle dieselbe Spaltbreite aufweisen.

7. Brenneranordnung nach einem der Ansprüche 3-5,
**dadurch gekennzeichnet, dass** die Ringspalte (21) unterschiedliche Spaltbreiten aufweisen.

8. Brenneranordnung nach einem der Ansprüche 3 bis 7,
**dadurch gekennzeichnet, dass** die Ringspalte (21) in Strömungsrichtung geneigt ausgebildet sind.

9. Brenneranordnung nach einem der Ansprüche 1 bis 8,
**dadurch gekennzeichnet, dass** der Film-Luftring (16) aus einer Mehrzahl von in axialer Richtung hintereinander angeordneten Ringelementen (17,..,20) aufgebaut ist, die zur Bildung der Ringspalte (21) mittels über den Umfang verteilt angeordneten Stützelementen (22) auf Abstand gehalten werden.

10. Brenneranordnung nach einem der Ansprüche 1 bis 9,
**dadurch gekennzeichnet, dass** in dem Ringspalt bzw. den Ringspalten (21) zweite Mittel (24) zur Erzeugung einer tangentialen Komponente im durch die Ringspalte (21) in die Mischvorrichtung (13) austretenden Luftstrom vorgesehen sind.

11. Brenneranordnung nach Anspruch 10,
**dadurch gekennzeichnet, dass** die zweiten Mittel schräg verlaufende Nuten (24) in den die Ringspalte (21) begrenzenden Wänden umfassen.

12. Brenneranordnung nach einem der Ansprüche 1-11,
**dadurch gekennzeichnet, dass** ein flüssiger Brennstoff über eine zentrale Brennstoffdüse (5) in den Innenraum und/oder ein weiterer Brennstoff F über die tangentialen Lufteintrittsschlitze des jeweiligen Drallerzeugers und/oder in das Mischrohr eingedüst werden.

13. Brenneranordnung nach einem der Ansprüche 1 -12,
**dadurch gekennzeichnet, dass** in einem Übergangsbereich zwischen Drallerzeuger und Mischrohr (13) Übergangskanäle zur Überführung einer im Drallerzeuger gebildeten Verbrennungsluftströmung in den stromab der Übergangskanäle nachgeschalteten Durchflussquerschnitt des Mischrohres (13) aufweist.

14. Anwendung der Brenneranordnung nach einem der Ansprüche 1 bis 13 in einer mit mindestens einer Brennkammer befeuerten Gasturbinenanlage.

15. Anwendung der Brennanordnung nach einem der Ansprüche 1 -14 in einer sequentiell befeuerten Gasturblnenanlage.

16. Anwendung der Brennanordnung nach einem der Ansprüche 1 -15 in einer Kombianlage.

## Claims

1. A burner arrangement (10) comprising a tubular mixing device (13) which extends along an axis (15) in the direction of flow, opens into a combustion chamber (14), and is used for mixing fuel and air, wherein first means (16) for preventing the fuel located in the mixing device (13) from backfiring are provided in the mixing device (13), which first means comprise a film air ring (16), arranged concentrically with the axis (15), for generating or reinforcing an air film near the wall, wherein the mixing device has a premix burner (11) and a mixing tube arranged downstream of the premix burner, wherein the premix burner consists essentially of a swirl generator consisting of at least two hollow conical component shells, which are nested one inside the other in the direction of flow and complement one another to form a body, wherein the cross section of the interior space formed by the hollow conical component shells increases in the direction of flow, wherein the respective axes of longitudinal symmetry of said conical component shells are offset relative to one another such that the adjacent walls of the conical component shells form air inlet slots or ducts extending tangentially in the longitudinal extent thereof for the inflow of a combustion air flow into the interior space formed by the conical component shells and **characterized in that** the film air ring (16) has at least one annular gap (21) for injecting air, said annular gap being concentric or virtually concentric with the axis (15).

2. A burner arrangement (10) comprising a tubular mixing device (13) which extends along an axis (15) in the direction of flow, opens into a combustion chamber (14), and is used for mixing fuel and air, wherein first means (16) for preventing the fuel located in the mixing device (13) from backfiring are provided in the mixing device (13), which first means comprise a film air ring (16), arranged concentrically with the axis (15), for generating or reinforcing an air film near the wall, wherein the mixing device has a premix burner (11) and a mixing tube arranged downstream of the premix burner, wherein the premix burner consists essentially of a swirl generator consisting of at least two hollow component shells, which are nested one inside the other in the direction of flow and complement one another to form a body, wherein the cross section of the interior space formed by the hollow component shells is cylindrical or virtually cylindrical in the direction of flow, wherein the respective axes of longitudinal symmetry of said component shells are offset relative to one another such that the adjacent walls of the component shells form air inlet slots or ducts extending tangentially in the longitudinal extent thereof for the inflow of a combustion air into the interior space formed by the component shells, and in that the interior space has an internal body, the cross section of which decreases conically or virtually conically in the direction of flow and **characterized in that** the film air ring (16) has at least one annular gap (21) for injecting air, said annular gap being concentric or virtually concentric with the axis (15).

3. The burner arrangement as claimed in claim 1 or 2, **characterized in that** a plurality of concentric or virtually concentric annular gaps (21) is arranged in series in the direction of the axis (15).

4. The burner arrangement as claimed in claim 3, **characterized in that** the annular gaps (21) are uniformly spaced with respect to one another in the axial direction.

5. The burner arrangement as claimed in claim 3, **characterized in that** the annular gaps are nonuniformly and/or variably spaced in the axial direction.

6. The burner arrangement as claimed in one of claims 3-5, **characterized in that** the annular gaps (21) all have the same gap width.

7. The burner arrangement as claimed in one of claims 3-5, **characterized in that** the annular gaps (21) have different gap widths.

8. The burner arrangement as claimed in one of claims 3 to 7, **characterized in that** the annular gaps (21) are designed to slope in the direction of flow.

9. The burner arrangement as claimed in one of claims 1 to 8, **characterized in that** the film air ring (16) is constructed from a plurality of ring elements (17,..., 20), which are arranged in series in the axial direction and, to form the annular gaps (21), are held apart by means of support elements (22) arranged in a manner distributed around the circumference.

10. The burner arrangement as claimed in one of claims 1 to 9, **characterized in that** second means (24) for generating a tangential component in the air flow emerging through the annular gaps (21) into the mixing device (13) are provided in the annular gap or annular gaps (21).

11. The burner arrangement as claimed in claim 10, **characterized in that** the second means comprise obliquely extending grooves (24) in the walls bounding the annular gaps (21).

12. The burner arrangement as claimed in one of claims 1-11, **characterized in that** a liquid fuel is injected into the interior space via a central fuel nozzle (5), and/or a further fuel F is injected via the tangential air inlet slots of the respective swirl generator and/or into the mixing tube.

13. The burner arrangement as claimed in one of claims 1-12, **characterized in that**, in a transitional zone between the swirl generator and the mixing tube (13), has transitional ducts for transferring a combustion air flow formed in the swirl generator into the flow cross section of the mixing tube (13) downstream of the transitional ducts.

14. The use of the burner arrangement as claimed in one of claims 1 to 13 in a gas turbine plant fired by means of at least one combustion chamber.

15. The use of the burner arrangement as claimed in one of claims 1-14 in a sequentially fired gas turbine plant.

16. The use of the burner arrangement as claimed in one of claims 1-15 in a combined cycle plant.

## Revendications

1. Ensemble de brûleur (10), comprenant un dispositif de mélange (13) pour mélanger du combustible et de l'air, de forme tubulaire, s'étendant le long d'un axe (15) dans la direction d'écoulement et débouchant dans une chambre de combustion (14), des premiers moyens (16) pour empêcher un retour d'inflammation du combustible se trouvant dans le dispositif de mélange (13) étant prévus dans le dispositif de mélange (13), lesquels premiers moyens comprennent une bague d'air formant film (16) disposée concentriquement à l'axe (15) pour produire ou renforcer un film d'air proche de la paroi,
le dispositif de mélange présentant un brûleur à prémélange (11) et un tube mélangeur disposé en aval du brûleur à prémélange, le brûleur à prémélange se composant essentiellement d'un générateur de tourbillon qui se compose d'au moins deux coques coniques partielles creuses emboîtées l'une dans l'autre dans la direction d'écoulement et se complétant pour former un corps,
la section transversale de l'espace interne formé par les coques coniques partielles creuses augmentant dans la direction d'écoulement,
les axes de symétrie longitudinaux respectifs de ces coques coniques partielles s'étendant de manière décalée l'un par rapport à l'autre de telle sorte que les parois adjacentes des coques coniques partielles forment, dans leur étendue longitudinale, des fentes d'entrée d'air tangentielles ou des canaux pour l'afflux d'un courant d'air de combustion dans l'espace interne formé par les coques coniques partielles, et
**caractérisé en ce que**
la bague d'air formant film (16) présente au moins une fente annulaire (21) concentrique ou pratiquement concentrique à l'axe (15) en vue de l'injection d'air.

2. Ensemble de brûleur (10), comprenant un dispositif de mélange (13) s'étendant le long d'un axe (15) dans la direction d'écoulement, de forme tubulaire, débouchant dans une chambre de combustion (14) pour le mélange de combustible et d'air, des premiers moyens (16) pour empêcher un retour d'inflammation du combustible se trouvant dans le dispositif de mélange (13) étant prévus dans le dispositif de mélange (13), lesquels premiers moyens comprennent une bague d'air formant film (16) disposée concentriquement à l'axe (15) pour produire ou renforcer un film d'air proche de la paroi,
le dispositif de mélange présentant un brûleur à prémélange (11) et un tube mélangeur disposé en aval du brûleur à prémélange, le brûleur à prémélange se composant essentiellement d'un générateur de tourbillon qui se compose d'au moins deux coques coniques partielles creuses emboîtées l'une dans l'autre dans la direction d'écoulement et se complétant pour former un corps,
la section transversale de l'espace interne formé par les coques partielles creuses s'étendant dans la direction d'écoulement sous forme cylindrique ou pratiquement cylindrique,
les axes de symétrie longitudinaux respectifs de ces coques partielles s'étendant de manière décalée l'un par rapport à l'autre de telle sorte que les parois adjacentes des coques partielles forment, dans leur étendue longitudinale, des fentes d'entrée d'air tangentielles ou des canaux pour l'afflux d'un air de combustion dans l'espace interne formé par les coques partielles, et de telle sorte que l'espace interne présente un corps interne dont la section transversale diminue dans la direction d'écoulement sous forme conique ou pratiquement conique, et **caractérisé en ce que** la bague d'air formant film (16) présente au moins une fente annulaire (21) concentrique ou pratiquement concentrique à l'axe (15) en vue de l'injection d'air.

3. Ensemble de brûleur selon la revendication 1 ou 2,
**caractérisé en ce que** dans la direction de l'axe (15), plusieurs fentes annulaires (21) concentriques ou pratiquement concentriques sont disposées les unes derrière les autres.

4. Ensemble de brûleur selon la revendication 3,
**caractérisé en ce que** les fentes annulaires (21) sont espacées de manière équidistante dans la direction axiale.

5. Ensemble de brûleur selon la revendication 3,
**caractérisé en ce que** les fentes annulaires sont espacées dans la direction axiale de manière inégale et/ou variable.

6. Ensemble de brûleur selon l'une quelconque des revendications 3 à 5,
**caractérisé en ce que** les fentes annulaires (21) présentent toutes la même largeur de fente.

7. Ensemble de brûleur selon l'une quelconque des revendications 3 à 5,
**caractérisé en ce que** les fentes annulaires (21) présentent des largeurs de fente différentes.

8. Ensemble de brûleur selon l'une quelconque des revendications 3 à 7,
**caractérisé en ce que** les fentes annulaires (21) sont réalisées sous forme inclinée dans la direction d'écoulement.

9. Ensemble de brûleur selon l'une quelconque des revendications 1 à 8,
**caractérisé en ce que** la bague d'air formant film (16) se compose d'une pluralité d'éléments annulaires (17,.., 20) disposés les uns derrière les autres dans la direction axiale, qui sont maintenus à distance les uns des autres pour former les fentes annulaires (21) au moyen d'éléments de support (22) répartis sur la périphérie.

10. Ensemble de brûleur selon l'une quelconque des revendications 1 à 9,
**caractérisé en ce que** des deuxièmes moyens (24) pour produire une composante tangentielle dans le flux d'air sortant à travers les fentes annulaires (21) dans le dispositif de mélange (13) sont prévus dans la ou les fentes annulaires (21).

11. Ensemble de brûleur selon la revendication 10,
**caractérisé en ce que** les deuxièmes moyens comprennent des rainures s'étendant obliquement (24) dans des parois limitant les fentes annulaires (21).

12. Ensemble de brûleur selon l'une quelconque des revendications 1 à 11,
**caractérisé en ce qu'**un combustible fluide est injecté par le biais d'une buse à combustible centrale (5) dans l'espace interne et/ou un combustible supplémentaire F est injecté par le biais des fentes d'entrée d'air tangentielles du générateur de tourbillon respectif et/ou dans le tube mélangeur.

13. Ensemble de brûleur selon l'une quelconque des revendications 1 à 12,
**caractérisé en ce que** dans une région de transition entre le générateur de tourbillon et le tube mélangeur (13) sont prévus des canaux de transition pour transférer un écoulement d'air de combustion formé dans le générateur de tourbillon, dans la section transversale de passage du tube mélangeur (13) monté en aval des canaux de transition.

14. Utilisation de l'ensemble de brûleur selon l'une quelconque des revendications 1 à 13 dans une installation de turbine à gaz chauffée au moyen d'au moins une chambre de combustion.

15. Utilisation de l'ensemble de brûleur selon l'une quelconque des revendications 1 à 14 dans une installation de turbine à gaz chauffée séquentiellement.

16. Utilisation de l'ensemble de brûleur selon l'une quelconque des revendications 1 à 15 dans une installation combinée.
